# EUROPÄISCHE PATENTSCHRIFT

(11) **EP 0 607 932 B1**
(45) Veröffentlichungstag und Bekanntmachung des Hinweises auf die Patenterteilung: **09.04.1997**
(21) Anmeldenummer: 94100679.3
(22) Anmeldetag: 19.01.1994
(51) Int. Cl.: B30B 9/22

(54) **Siebförmige Drainageelemente**
Screen-like drainage elements
Eléments de drainage en forme de grille

(30) Priorität: 21.01.1993 DE 9300755 U
(43) Veröffentlichungstag der Anmeldung: 27.07.1994
(73) Patentinhaber: Willmes Anlagentechnik GmbH, 64625 Bensheim (DE)
(72) Erfinder: Willmes, Ulrich, D-64625 Bensheim (DE)
(74) Vertreter: Fischer, Wolf-Dieter, Dipl.-Ing.

(56) Entgegenhaltungen:
- AT-A- 350 913
- DE-A- 3 543 135
- FR-A- 472 406
- FR-A- 1 264 152

## Beschreibung

Die Erfindung betrifft siebförmige Drainageelemente bei einer Presse zum Auspressen von flüssigkeitshaltigen Stoffen, nämlich landwirtschaftlichen Produkten, insbesondere Trauben- und Obstmaische mit einem feststehenden und/oder rotierbaren Preßbehälter, daß als Auspreßorgan eine oder mehrere flexible und/oder elastische Preßmembranen vorgesehen sind, die den Behälter in einen Druckmittel- und Preßraum unterteilen und daß im Preßraum Saftkanäle und Siebelemente angeordnet sind.

Es sind die verschiedensten Ausführungsformen solcher mit einer Preßmembrane versehenen Pressen bekannt, wobei beispielsweise bei einer ersten Ausführungsform (DE-A-3 543 135) ein länglicher zylindrischer Behälter um seine waagerechte Längsachse rotieren kann. Im Inneren des Behälters ist eine schalenförmige Membrane angeordnet, deren Befestigungsebene parallel zu einer durch die Drehachse gelegten Ebene verläuft und insbesondere mit der durch die Drehachse gelegten Ebene zusammenfällt. Im Preßraum befinden sich Saftkanäle, die in etwa parallel zur Drehachse verlaufen und die an der Behälterinnenwandung angebracht sind. An einer oder beiden Stirnseiten sind weitere Siebbleche angeordnet. Bei einer anderen derartigen Presse sind zwischen einem Einfülldeckel und der gegenüberliegenden Seite einzelne Saftkanäle angeordnet, wobei sowohl der Deckel als auch diese einzelnen Saftkanäle aus Siebblech bestehen. Bekannt ist weiterhin eine Presse, bei der sich der zylindrische Behälter quer zur waagerecht verlaufenden Drehachse erstreckt, wobei im Inneren des Preßraumes ein über die gesamte Länge reichendes Drainageelement angeordnet ist, dessen Achse mit der Behälterachse zusammenfällt. Dieses Drainageelement ist aus Siebblech hergestellt.

Der wesentliche Nachteil dieser bekannten Ausgestaltungen der siebförmigen Drainageelemente besteht darin, daß aus Stabilitäts- und Herstellungsgründen nur eine geringe Saftablauffläche zur Verfügung steht, die in einer Größenordnung von etwa sechs bis sieben Prozent der gesamten Saftkanalfläche liegt. Ein weiterer Nachteil besteht darin, daß diese Entsaftungselemente aus ebenem Blech zu Rohren gewalzt werden, wodurch Ungenauigkeiten in bezug auf die Rundheit in Kauf genommen werden müssen. Weiterhin ist die notwendige Stabilität nur mit erhöhtem Aufwand erreichbar. Die Spaltbreiten sind durch die Stanztechnik festgelegt.

Weiterhin ist eine Filterpresse zum Auspressen von Wasser oder anderen Flüssigkeiten aus Schlamm oder ähnlichen Produkten bekannt, wobei als Filterelement Spaltsiebe verwendet werden, die aus einzelnen parallel verlaufenden Stäben zusammengesetzt sind, die miteinander verschweißt sind. Dabei ergibt sich ein Abstand von maximal 1 mm, vorzugsweise 0,5 mm bis 1µ. Solche Spaltsiebe sind für das Auspressen von landwirtschaftlichen Produkten, insbesondere Trauben- und Obstmaische nicht geeignet, da für derartige Siebe ein definierter Abstand von 1 bis 1,5 mm gebraucht wird, wobei sich bei solchen Spaltsiebausbildungen die hohen, durch den Preßvorgang entstehenden Kräfte nicht ausreichend beherrschen lassen.

Der Erfindung liegt die Aufgabe zugrunde, Drainageelemente derart auszubilden, daß eine ökonomische und technische Umsetzung der Spaltsiebtechnik für Pressen zum Auspressen von landwirtschaftlichen Produkten, insbesondere von Trauben- und Obstmaische erzielt wird und die dabei auf die Elemente wirkenden Kräfte gut beherrschbar.

Diese Aufgabe wird nach der Erfindung gemäß einer ersten Ausführung dadurch gelöst, daß bei einem Preßbehälter in Zylinder-, Mehreck- oder Kugelform die Saftkanäle und die Siebelemente aus Spaltsieben bestehen, die mit Hilfe von Stützstäben oder Stützringen verbunden sind und daß sich das Spaltprofil zum Saftablauf hin verringert, d.h. der Spalt erweitert, indem das Spaltprofil einen trapez- und/oder konusförmigen Querschnitt aufweist.

Die Aufgabe wird nach der Erfindung gemäß einer zweiten Ausführung dadurch gelöst, daß bei einem Preßbehälter in länglicher zylindrischer Form, dessen Längsachse vertikal oder horizontal angeordnet ist bzw. vertikal oder horizontal zur Drehachse verläuft, die Saftkanäle und die Siebelemente aus Spaltsieben bestehen, die mit Hilfe von Stützstäben oder Stützringen verbunden sind und daß sich das Spaltprofil zum Saftablauf hin verringert, d.h. der Spalt erweitert, indem das Spaltprofil einen trapez- und/oder konusförmigen Querschnitt aufweist.

Eine vorteilhafte Ausführungsform besteht darin, daß das Spaltprofil einen Abschnitt mit parallelen Kopfflanken aufweist und dann in einen konischen Abschnitt übergeht.

Weiterhin ist es vorteilhaft, daß sich die Spaltprofile in Saftablaufrichtung erstrecken können (axiale Anordnung der Filterfläche).

Eine weitere vorteilhafte Ausführungsform sieht vor, daß die Spaltprofile spiralförmig aufgewickelt sind (radiale Anordnung der Filterfläche).

Es ist außerdem vorteilhaft, daß sich die Filterfläche auf der Rohrinnen- bzw. Rohraußenseite befindet.

Die Erfindung bringt den Vorteil, daß die freie Saftablauffläche erheblich größer ist und bei etwa 35 Prozent der gesamten Saftablauffläche liegt. Das Sieb setzt sich auch bei schwieriger Maische, d.h. bei schleimiger und schmieriger Maische nicht so leicht zu. Weiterhin ergibt sich eine bessere Filterwirkung, so daß eine geringere Trubbildung festzustellen ist. Die Herstellung derartiger Drainageelemente ist mit geringerem Aufwand verbunden und die mechanische Festigkeit der Elemente ist auch verbessert. Die Spaltbreiten lassen sich stufenlos ändern. Infolge der bei solchen Spaltsieben gegebenen konstruktiven Ausgestaltungen wird die Oberflächenspannung der Flüssigkeit besser berücksichtigt als bei gestanzten Sieben mit Kreis- und Langlöchern.

Die Erfindung wird in der nachfolgenden Beschreibung anhand von in den Zeichnungen dargestellten Ausführungsbeispielen näher erläutert.

Es zeigen,
- Fig. 1: eine schaubildliche Ansicht einer ersten Ausführungsform einer Membranpresse,
- Fig. 2: eine schaubildliche Ansicht einer weiteren Ausführungsform einer solchen Presse,
- Fig. 3: eine Schnittdarstellung durch eine solche Presse gemäß einer weiteren Ausführungsform,
- Fig. 4: eine schaubildliche Ansicht eines flachen Spaltsiebes,
- Figuren 5 und 6: eine erste Ausführungsform für die Ausgestaltung eines zylindrischen Saftkanales in Grund- und Aufriß,
- Figuren 7 und 8: eine weitere Ausführungsform eines solchen zylindrischen Saftkanales in Grund- und Aufriß,
- Figuren 9 und 10: die Ausgestaltung eines weiteren zylindrischen Saftkanals in Grund- und Aufriß,
- Figuren 11 und 12: ein letztes Ausführungsbeispiel für die Ausgestaltung eines solchen zylindrischen Entsaftungskanals in Grund- und Aufriß und
- Figuren 13 bis 17: verschiedene vorteilhafte Ausführungsformen der Spaltprofile im Querschnitt.

Die in Fig. 1 dargestellte Presse besitzt einen zylindrischen länglichen Preßbehälter 1, in dessen durch die Drehachse 2 gelegte Befestigungsebene 3 eine schalenförmige Membrane 4 befestigt ist, die den Druckmittelraum vom Preßraum trennt. In diesem Preßraum befinden sich Saftkanäle 5, die sich über die ganze Behälterlänge erstrecken und mit einem Siebboden 6 verbunden sind. Zusätzlich können an der Behälterwandung weitere sich quer dazu erstreckende Kanäle 7 angebracht sein.

Das an der Stirnseite angeordnete Siebblech 6 sowie die Saftkanäle 5, 7 sind erfindungsgemäß aus solchen Spaltsieben hergestellt.

Bei der weiteren in Fig. 2 gezeigten Presse ist die Behälteröffnung 8 durch einen gewölbten Siebdeckel 9 verschließbar. Weiterhin sind im Inneren des Behälterraumes einzelne Saftkanäle 10 angeordnet, die im Durchmesserbereich des Preßbehälters 1 angeordnet sind. Diese Saftkanäle können einen kreisförmigen, ovalen, oder mehreckigen Querschnitt aufweisen.

Bei der in Fig. 3 gezeigten Ausführungsform erstreckt sich der zylindrische Preßbehälter 1 quer zu seiner Drehachse 11, wobei mit seiner Längsachse 12 fluchtend ein solcher Saftkanal 13 eingebaut ist, dessen zylindrischer Bereich 14 und der untere konische Bereich 15 als Siebkörper mit einem Spaltsieb versehen ist.

Die Fig. 4 zeigt die allgemeine Ausgestaltung eines solchen flachen Spaltsiebes, das aus parallelen Spaltprofilen 16 besteht, die mit Hilfe von Stützstäben 17 verbunden sind. Für den Anwendungsfall der siebförmigen Entsaftungselemente ist die Trapezform der Spaltprofile 16 vorteilhaft, wobei sich der zwischen den Profilen 16 vorhandene Spalt von der Auspreßseite 18 zur Saftablaufseite 19 hin erweitert. Derartige flache Spaltsiebe sind insbesondere für Siebbleche 6 bei der Ausführungsform nach Fig. 1 oder für zu einem Mehreck zusammengesetzte Saftkanäle geeignet. Es ist hierbei günstig, wenn sich die Spaltprofile 16 in Saftablaufrichtung erstrecken, so daß der beim Auspressen anfallende Saft auf direktem Wege ohne Behinderung abfließen kann.

Bei der in den Figuren 5 und 6 gezeigten Ausführungsform ist ein im Querschnitt kreisförmiger, d.h. zylindrischer Saftkanal gezeigt, wobei das Spaltprofil 20 spiralförmig aufgewickelt ist und mit Hilfe von Stützstäben 21 gehalten ist. Diese Ausführungsform eignet sich insbesondere für zylindrische Saftkanäle, wie sie beispielsweise bei der Presse nach Fig. 3 und dem dortigen Saftkanal 13 gebraucht werden oder aber auch für die Saftkanäle 10 gemäß Fig. 2.

Eine weitere Variante ergibt sich bei der Ausführungsform nach den Figuren 7 und 8, wobei dort die Spaltprofile 22 sich axial erstrecken und mit Hilfe der umlaufenden Stützringe 23 zusammengehalten werden. Die auszupressende Masse befindet sich hierbei in dem Raum 24, wobei sich der Spalt zwischen den Profilen 22 nach außen hin erweitert.

Bei der in den Figuren 9 und 10 gezeigten Ausführungsform ist die Filterfläche außen angeordnet, wobei diese Ausführungsform im übrigen mit der Ausführungsform nach den Figuren 7 und 8 übereinstimmt.

Schließlich zeigt die Ausführungsform nach den Figuren 11 und 12 einen zylindrischen Körper, bei dem das Spaltprofil 20 spiralförmig aufgewickelt ist entsprechend den Darstellungen in den Figuren 5 und 6 und als Stützstäbe 21 sind innen angebrachte U-Profile vorgesehen. Die Anzahl und der Abstand dieser U-Profile kann den gebrauchten Gegebenheiten angepaßt werden.

Die Figuren 13 bis 17 zeigen vorteilhafte Ausführungsformen für die Ausgestaltung derartiger Spaltprofile, wobei bei der Ausführungsform nach Fig. 13 sich der Spalt von der Filterfläche 25 aus zunächst mit einer großen Konizität erweitert und dann nach unten hin in einer geringeren Konizität verläuft, wobei durch die große Konizität unterhalb der Durchlaßöffnung eine besonders gute Entwässerung erreicht wird.

Bei der Ausführungsform nach Fig. 14 verläuft der Spalt in einer gleichmäßigen Konizität, wobei die Spalterweiterung infolge von Verschleiß gering ist.

Bei der Ausführungsform nach Fig. 15 weist das Profil in der Verschleißzone eine äußerst geringe Konizität auf, wodurch weitestgehend eine wesentliche Spalterweiterung infolge von Verschleiß vermieden wird.

Bei der Ausführungsform nach Fig. 16 ist ein Profil dargestellt, bei dem ausgehend von der Filterfläche 25 zunächst das Profil mit parallelen Kopfflanken versehen ist, wobei sich der Spalt dann in einer größeren und anschließend geringeren Konizität erweitert. Diese Profilform ist bei stark schleißendem Siebgut vorteilhaft.

Das in Fig. 17 gezeigte Spaltprofil ist für große Spaltweiten mit parallelen Kopfflanken und anschließender Konizität vorgesehen.

## Patentansprüche

1. Siebförmige Drainageelemente bei einer Presse zum Auspressen von flüssigkeitshaltigen Stoffen, nämlich landwirtschaftlichen Produkten, insbesondere Trauben- und Obstmaische mit einem feststehenden und/oder rotierbaren Preßbehälter (1), daß als Auspreßorgan eine oder mehrere flexible und/oder elastische Preßmembranen (4) vorgesehen sind, die den Behälter (1) in einen Druckmittel- und Preßraum unterteilen und daß im Preßraum Saftkanäle (5, 7, 10, 13) und Siebelemente (6) angeordnet sind, dadurch gekennzeichnet, daß bei einem Preßbehälter (1) in Zylinder-, Mehreck- oder Kugelform die Saftkanäle (5,7,10,13) und die Siebelemente (6) aus Spaltsieben bestehen, die mit Hilfe von Stützstäben (17, 21) oder Stützringen (23) verbunden sind und daß sich das Spaltprofil (16,20,22) zum Saftablauf hin verringert, d.h. der Spalt erweitert, indem das Spaltprofil (16, 20, 22) einen trapez- und/oder konusförmigen Querschnitt aufweist.

2. Siebförmige Drainagelemente bei einer Presse zum Auspressen von flüssigkeitshaltigen Stoffen, nämlich landwirtschaftlichen Produkten, insbesondere Trauben und Obstmaische mit einem feststehenden und/oder rotierbaren Preßbehälter (1), daß als Auspreßorgan eine oder mehrere flexible und/oder elastische Preßmembranen (4) vorgesehen sind, die den Behälter (1) in einen Druckmittel- und Preßraum unterteilen und daß im Preßraum Saftkanäle (5, 7, 10, 13) und Siebelemente (6) angeordnet sind, dadurch gekennzeichnet, daß bei einem Preßbehälter (1) in länglicher zylindrischer Form, dessen Längsachse (12) vertikal oder horizontal angeordnet ist bzw. vertikal oder horizontal zur Drehachse (2,11) verläuft, die Saftkanäle (5,7, 10,13) und die Siebelemente (6) aus Spaltsieben bestehen, die mit Hilfe von Stützstäben (17, 21) oder Stützringen (23) verbunden sind und daß sich das Spaltprofil (16,20,22) zum Saftablauf hin verringert, d.h. der Spalt erweitert, indem das Spaltprofil (16, 20, 22) einen trapez- und/oder konusförmigen Querschnitt aufweist.

3. Siebförmige Drainageelemente nach Anspruch 1 oder 2, dadurch gekennzeichnet, daß das Spaltprofil (16, 20, 22) einen Abschnitt mit parallelen Kopfflanken aufweist und dann in einen konischen Abschnitt übergeht.

4. Siebförmige Drainageelemente nach Anspruch 1 bis 3, dadurch gekennzeichnet, daß sich die Spaltprofile (16, 22) in Saftablaufrichtung erstrecken.

5. Siebförmige Drainagelemente nach Anspruch 1 bis 3, dadurch gekennzeichnet, daß die Spaltprofile (16, 20, 22) spiralförmig aufgewickelt sind.

6. Siebförmige Drainageelemente nach Anspruch 1 bis 5, dadurch gekennzeichnet, daß sich die Filterfläche (25) auf der Rohrinnen- bzw. Rohraußenseite befindet.

## Claims

1. Screen-like drainage elements in a press for pressing out liquid-containing substances, namely agricultural products, in Particular grape mash and fruit mash, having a fixed and/or a rotatable pressing container (1), in that there are provided as the pressing-out member one or more flexible and/or resilient pressing membranes (4) which divide the container (1) into a pressurized-medium chamber and a pressing chamber, and in that juice channels (5, 7, 10, 13) and screen elements (6) are arranged in the pressing chamber, characterized in that, in a cylindrical, polygonal or spherical pressing container (1) the juice channels (5, 7, 10, 13) and the screen elements (6) comprise bar screens which are connected with the aid of supporting rods (17, 21) or supporting rings (23), and in that the bar profile (16, 20, 22) becomes smaller towards the juice run-off point, that is to say the gap widens, in that the bar profile (16, 20, 22) has a trapezoidal and/or conical cross-section.

2. Screen-like drainage elements in a press for pressing out liquid-containing substances, namely agricultural products, in particular grape mash and fruit mash, having a fixed and/or a rotatable pressing container (1), in that there are provided as the pressing-out member one or more flexible and/or resilient pressing membranes (4) which divide the container (1) into a pressurized-medium chamber and a pressing chamber, and in that juice channels (5, 7, 10, 13) and screen elements (6) are arranged in the pressing chamber, characterized in that, in an elongate cylindrical pressing container (1) whereof the longitudinal axis (12) is arranged vertically or horizontally or runs vertically or horizontally in relation to the axis of rotation (2, 11), the juice channels (5, 7, 10, 13) and the screen elements (6) comprise bar screens which are connected with the aid of supporting rods (17, 21) or supporting rings (23), and in that the bar profile (16, 20, 22) becomes smaller towards the juice run-off point, that is to say the gap widens, in that the bar profile (16, 20, 22) has a trapezoidal and/or conical cross-section.

3. Screen-like drainage elements according to Claim 1 or 2, characterized in that the bar profile (16, 20, 22) has a section having parallel top edges and then passes over into a conical section.

4. Screen-like drainage elements according to Claims 1 to 3, characterized in that the bar profiles (16, 22) extend in the direction in which the juice runs off.

5. Screen-like drainage elements according to Claims 1 to 3, characterized in that the bar profiles (16, 20, 22) are coiled round in a helical shape.

6. Screen-like drainage elements according to Claims 1 to 5, characterized in that the filter surface (25) is on the inside and/or the outside of the tube.

## Revendications

1. Eléments de drainage en forme de tamis pour une presse de pressurage de substances à teneur en liquide, à savoir des produits agricoles, en particulier des moûts de raisin ou de fruits, comportant un récipient de pressage (1) stationnaire et/ou rotatif, dans lequel sont prévues en tant qu'organe de pressurage une ou plusieurs membranes de pressage flexibles et/ou élastiques (4), lesquelles divisent le récipient (1) en un espace de pression et un espace de pressage, et dans lequel des canaux à jus (5, 7, 10, 13) et des éléments de tamis (6) sont prévus dans l'espace de pressage, caractérisés en ce que, pour un récipient de pressage (1) de forme cylindrique, polygonal ou sphérique, les canaux à jus (5, 7, 10, 13) et les éléments de tamis (6) se composent de tamis à fentes, qui sont reliés à l'aide de barreaux d'appui (17, 21) ou de bagues d'appui (23), et en ce que le profil de fente (16, 20, 22) diminue dans le sens de l'écoulement du jus, c'est-à-dire que la lente s'élargit en sorte que le profil de lente (16, 20, 22) présente une section de forme trapézoïdale et/ou conique.

2. Eléments de drainage en forme de tamis pour une presse de pressurage de substances à teneur en liquide, à savoir des produits agricoles, en particulier des moûts de raisin ou de fruits, comportant un récipient de pressage (1) stationnaire et/ou rotatif, dans lequel sont prévues en tant qu'organe de pressurage une ou plusieurs membranes de pressage flexibles et/ou élastiques (4), lesquelles divisent le récipient (1) en un espace de pression et un espace de pressage, et dans lequel des canaux à jus (5, 7, 10, 13) et des éléments de tamis (6) sont prévus dans l'espace de pressage, caractérisés en ce que, pour un récipient de pressage (1) de forme cylindrique longitudinale, dont l'axe longitudinal (12) est vertical ou horizontal, ou bien s'étend verticalement ou horizontalement par rapport à l'axe de rotation (2, 11), les canaux à jus (5, 7, 10, 13) et les éléments de tamis (6) se composent de tamis à fentes, qui sont reliés à l'aide de barreaux d'appui (17, 21) ou de bagues d'appui (23), et en ce que le profil de fente (16, 20, 22) diminue dans le sens de l'écoulement du jus, c'est-à-dire que la fente s'élargit en sorte que le profil de fente (16, 20, 22) présente une section de forme trapézoïdale et/ou conique.

3. Eléments de drainage en forme de tamis selon la revendication 1 ou 2, caractérisés en ce que le profil de fente (16, 20, 22) présente une section à flancs parallèles et se transforme ensuite en une section conique.

4. Eléments de drainage en forme de tamis selon l'une des revendications 1 à 3, caractérisés en ce que les profils de fentes (16, 22) s'étendent dans la direction d'écoulement du jus.

5. Eléments de drainage en forme de tamis selon l'une des revendications 1 à 3, caractérisés en ce que les profils de fentes (16, 20, 22) s'enroulent en forme de spirale.

6. Eléments de drainage en forme de tamis selon l'une des revendications 1 à 5, caractérisés en ce que la surface filtrante (25) se trouve du côté intérieur du conduit ou du côté extérieur du conduit.
